# EUROPÄISCHE PATENTSCHRIFT

(11) **EP 0 452 346 B1**
(45) Veröffentlichungstag und Bekanntmachung des Hinweises auf die Patenterteilung: **26.01.1994**
(21) Anmeldenummer: 90900192.7
(22) Anmeldetag: 27.12.1989
(51) Int. Cl.: E05B 49/00

(54) **SICHERHEITSEINRICHTUNG FÜR KRAFTFAHRZEUGE**
SAFETY SYSTEM FOR MOTOR VEHICLES
SYSTEME DE SECURITE POUR VEHICULES AUTOMOBILES

(30) Priorität: 10.01.1989 DE 3900494
(43) Veröffentlichungstag der Anmeldung: 23.10.1991
(73) Patentinhaber: Bayerische Motoren Werke Aktiengesellschaft, 80788 München (DE)
(72) Erfinder: WEISHAUPT, Walter, D-8000 München 60 (DE); PROSKE, Arnost, D-8056 Neufahrn (DE)
(74) Vertreter: Bullwein, Fritz
(86) Internationale Anmeldenummer: EP8901617
(87) Internationale Veröffentlichungsnummer: WO9008242

(56) Entgegenhaltungen:
- EP-A- 0 267 085
- US-A- 4 451 887
- Ingénieurs de l'Automobile, 1er septembre 1987, Boulogne, FR, pages 58-62; "Neiman"

## Beschreibung

Die Erfindung bezieht sich auf eine Sicherheitseinrichtung nach dem Oberbegriff des Patentanspruchs 1.

Eine derartige Sicherheitseinrichtung ist aus der US-A-4451887 bekannt. Mit Hilfe des Teils des Codesignals, der den Zustand von Diebstahlschutzeinrichtungen verändert, wird es möglich, das Kraftfahrzeug zu benutzen bzw. die Benutzung des Kraftfahrzeugs durch Unbefugte zu verhindern. Mit dem anderen Teil des Codesignals, der die benutzerindividuell einstellbaren Einrichtungen steuert, wird die Anpassung dieser Einrichtungen an den jeweiligen Benutzer ermöglicht. Damit ergibt sich ein erheblicher Komfortgewinn, wenn man beispielsweise bei Inbetriebnahme des Kraftfahrzeugs gleichzeitig für den berechtigten Benutzer die Benutzung des Kraftfahrzeugs ermöglicht und die benutzerindividuell einstellbaren Teile für den jeweiligen Fahrzeugbenutzer einstellt. Andererseits aber kann es bei mehreren berechtigten Benutzer zu einer "falschen" Einstellung der benutzerindividuell einstellbaren Einrichtungen kommen, nämlich dann, wenn der Benutzer den Sender eines anderen berechtigten Benutzers verwendet.

Aus der Zeitschritt "Ingenieur de l'Automobile" vom 01. September 1987, Seiten 58 bis 62 ist es ferner bekannt, den Sender für Sicherheitseinrichtungen für Kraftfahrzeuge so zu gestalten, daß er ein Codesignal drahtlos und in Entfernung vom Kraftfahrzeug aus aussendet.

Der Erfindung liegt die Aufgabe zugrunde, eine Sicherheitseinrichtung der eingangs genannten Art zu schaffen, die einfach handhabbar ist und mit deren Hilfe auch die Steuerung der benutzerindividuell einstellbaren Einrichtungen in der richtigen Weise veranlaßt wird.

Die Erfindung löst diese Aufgabe durch die kennzeichnenden Merkmale des Patentanspruchs 1.

Der Sender ist aus zwei Teilen zusammengesetzt. Er enthält neben einem Grundmodul, mit dem die Diebstahlschutzeinrichtungen gesteuert werden, das separate mechanische Teil, mit dem die benutzerindividuell einstellbaren Einrichtungen gesteuert werden. Der Sender kann somit durch Hinzufügen dieses separaten mechanischen Teils benutzerindividuell komplettiert werden.

Das mechanische Teil seinerseits kann auf unterschiedliche Weise gestaltet sein. Es kann beispielsweise eine magnetische Codierung besitzen, die vom Fahrzeugbenutzer selbst durch Einstellen lageveränderlicher Magnetkörper erzeugt wird. Demgegenüber ergibt sich eine deutliche Verbesserung, wenn das demontierbare Teil einen elektronischen Speicher enthält, der entsprechend dem zusätzlichen Anteil des Codesignals belegt ist. Auf diese Weise wird es möglich, den zusätzlichen Anteil des Codesignals so zu gestalten, daß er aus einzelnen Teilen besteht, von denen jeder für sich die Einstellung eines Kraftfahrzeug-Bedien- bzw. Benutzungselements ermöglicht. Darüber hinaus ist ein derartiger Speicher mechanisch unempfindlich und schließt damit die Gefahr von Fehleinstellungen der genannten Elemente aus.

Eine besonders vorteilhafte Gestaltung des elektronischen Speichers ergibt sich, wenn dieser in einer Chipkarte enthalten ist. Chipkarten gewinnen zunehmend an Bedeutung und dienen als Zahlungs- bzw. Abrechnungsmittel. Im Rahmen der Erfindung können sie neben der üblichen Funktion auch dazu herangezogen werden, die für den jeweiligen Fahrzeugbenutzer individuellen Einstellungen der genannten Kraftfahrzeug-Elemente vorzunehmen. Da der Fahrzeugbenutzer stets nur seine persönliche Chipkarte zur Hand hat, ist damit die Gefahr einer eventuellen Fehleinstellung der genannten Elemente als Folge einer falschen Chipkarte ausgeschlossen.

Schließlich beschäftigt sich eine weitere Ausgestaltung der Erfindung mit der Vereinfachung des mechanischen Aufbaus unter der Voraussetzung, daß eine Chipkarte Verwendung findet. Wird diese vollständig in einer Öffnung des Sender-Körpers aufgenommen, so ist sie damit gegenüber Beschädigungen und Veränderungen ihres Speicherinhalts mit Hilfe externer magnetischer Felder weitgehend geschützt.

Innerhalb des Sender-Gehäuses ist es damit lediglich erforderlich, den Inhalt des elektronischen Speichers auszulesen. Dies kann in der Weise erfolgen, wie es in der DE-A-36 27 194 für das Zusammenspiel zwischen dem als Chipkarte ausgebildeten Sender und dem kraftfahrzeugeigenen Empfänger beschrieben ist. Es ist im Rahmen der Erfindung dann lediglich erforderlich, innerhalb des Sender-Gehäuses selbst einen Empfänger vorzusehen, der beispielsweise auf ein entsprechendes Sendesignal hin das Auslesen des Speicherinhalts der Chipkarte veranlaßt. Dieser Speicherinhalt wird innerhalb des Sender-Gehäuses in den entsprechenden Anteil des Codesignals umgesetzt und durch den Sender an das Kraftfahrzeug ausgesandt.

Eine Erweiterung der Erfindung zielt darauf ab, die Anwendungsmöglichkeiten der erfindungsgemäßen Sicherheitseinrichtung zu erweitern. Hierzu ist der (tragbare) Sender zusätzlich mit einem Empfänger und einem Speicher für ein Codesignal mit fahrzeug- und/oder benutzerspezifischem Dateninhalt versehen. Dieses Codesignal wird vom Kraftfahrzeug unmittelbar vor bzw. nach dem vom Sender ausgesandten Codesignal ausgesandt und im Empfänger gespeichert. Dabei ist es sinnvoll, die fahrzeugspezifischen Daten in Verbindung mit dem für den Anteil des Codesignals zu speichern, der den Zustand der Diebstahlschutzeinrichtungen steuert. Entsprechend sind die fahrzeugbenutzerspezifischen Daten in Verbindung mit dem anderen Anteil des Codesignals festzuhalten. Sofern für letzteres ein Speicher in einem separaten mechanischen Teil vorgesehen ist, können somit die fahrzeugbenutzerspezifischen Daten auch unabhängig von den fahrzeugspezifischen Daten verarbeitet werden. Dies ist beispielsweise in einer Werkstatt oder in einer Kundendienst-Annahmestelle möglich.

Damit wird es beispielsweise möglich, Informationen, die sich aus und über die individuelle Benutzung des Kraftfahrzeugs ergeben, ohne weiteres auszuwerten. Hierzu gehören die vom Fahrzeugbenutzer zurückgelegte Wegstrecke, sein Fahrverhalten oder zusätzliche Informationen, die sich aus dem Wechselspiel zwischen Fahrer und Fahrzeug ergeben. Letzteres gilt beispielsweise für einen Defekt, der vom Kraftfahrzeug zwar angezeigt wurde, vom Fahrzeugbenutzer jedoch lediglich durch Unterdrücken der Anzeige berücksichtigt wurde.

Die Erfindung ist anhand der Zeichnung weiter erläutert. Es zeigt:
- Fig. 1: den prinzipiellen mechanischen Aufbau eines tragbaren Senders, der im Rahmen der erfindungsgemäßen Sicherheitseinrichtung verwandt wird,
- Fig. 2: schematisch die Wirkungsweise der erfindungsgemäßen Sicherheitseinrichtung und
- Fig. 3: schematisch eine Ausbaustufe der erfindungsgemäßen Sicherheitseinrichtung.

Der in Fig. 1 gezeigte Sender 1' für ein drahtlos übertragbares Codesignal sitzt in einem Gehäuse 1, das die zum Senden und Empfangen eines Codesignals und dem Erzeugen bzw. Umsetzen dieser Signale erforderlichen elektronischen Elemente besitzt (nicht dargestellt). Der konstruktive Aufbau kann im Detail beispielsweise aus der DE-A-36 27 194 entnommen werden. Das Gehäuse 1 dient ferner zur Aufnahme einer Chipkarte 2, die über eine Öffnung 3 in das Gehäuse 1 einschiebbar ist und im eingeschobenen Zustand vollständig im Gehäuse 1 enthalten ist. Die Chipkarte 2 enthält einen elektronischen Speicher (PROM, nicht dargestellt), in dem Daten zum Einstellen von Bedien- und Benutzungselementen des Kraftfahrzeugs enthalten sind. Bei diesen Elementen handelt es sich beispielsweise um die Zentralverriegelung, die Höhen- und Längseinstellung der Lenksäule und die Heiz- und Klimaanlage.

Innerhalb des Gehäuses 1 befindet sich ferner ein Empfänger, über den einerseits ein externes Codesignals aufgenommen und verarbeitet werden kann und über den ferner der Inhalt des elektronischen Speichers der Chipkarte 2 ausgelesen wird. Ferner ist innerhalb des Gehäuses 1 ein Sender enthalten, der ein aus zwei Anteilen zusammengesetztes Codesignal erzeugt und drahtlos, z. B. als Infrarot- bzw. Hochfrequenzsignal abgibt. Einer der beiden Anteile ist dabei nach einem vorgegebenen Algorithmus gebildet und stellt die Benutzeridentifizierung dar, mit deren Hilfe die Diebstahlschutzeinrichtung des Kraftfahrzeugs entriegelt wird. Der andere Anteil ist charakteristisch für den jeweiligen Fahrzeugbenutzer und wird aus dem Speicherinhalt des elektronischen Speichers der Chipkarte 2 gebildet. Er dient dazu, die genannten Bedien- und Benutzungselemente des Kraftfahrzeugs benutzerindividuell einzustellen.

Das vom Sender ausgesandte zweiteilige Codesignal gelangt über eine Antenne des Kraftfahrzeugs in eine Auswerteeinheit 4a, die einen Sender sowie einen Empfänger enthält. Die Antenne ihrerseits kann in der Fahrertür, der Beifahrertür und/oder der Heckklappe des Kraftfahrzeugs sitzen. In der Nähe der Antenne befindet sich ferner ein Schaltkontakt, bei dem es sich um einen Türgriff-Kontakt 4 bzw. 5 sowie um einen Heckklappen-Schloßtaster 6 handelt. Wird dieser Kontakt betätigt, so wird die Auswerteeinheit 4a veranlaßt, einen Fragecode über die Antennen 1 bis 3 auszusenden. Der tragbare Sender 1' empfängt diesen Fragecode und wird dadurch veranlaßt, seinen zweigeteilten Code auszusenden. Stimmt der erste Anteil, der für die Diebstahlschutzeinrichtungen zuständig ist, mit dem erwarteten Codesignal überein, so veranlaßt die Auswerteeinheit 4 a die Entriegelung der Diebstahlschutzeinrichtungen. Damit wird die Verriegelung der Fahrertür, aller anderen Türen, der Heckklappe sowie ferner des Zünd- und Lenkradschlosses veranlaßt.

Mit Hilfe des zweiten Anteils des vom Sender 1' ausgesandten Codesignals wird ferner eine fahrerindividuelle Einstellung von nicht im einzelnen gezeigten Bedien- bzw. Benutzungselementen des Kraftfahrzeugs vorgenommen.

Neben dem zweigeteilten Codesignal kann der Sender 1' Zusatzfunktionen auslösen. Hierzu dienen Tasten 7 bis 10, bei deren Betätigen die Änderung des Zustands der Diebstahlschutzeinrichtung aus größerer Entfernung (Taste 7), die Fernbedienung von Einrichtungen außerhalb des Kraftfahrzeugs wie beispielsweise einem Garagentor (Taste 8) sowie die Fernbedienung weiterer Einrichtungen des Kraftfahrzeugs, wie beispielsweise der Fensterheber (Tast 9) und der Außenbeleuchtungsanlage (Taste 10) veranlaßt wird.

Damit ergibt sich ein multifunktionaler automatischer Schlüssel, dessen zentrale Funktion im Aussenden eines aus zwei Anteilen bestehenden Codesignals besteht, dessen einer Anteil zum Bedienen der Diebstahlschutzeinrichtung und dessen anderer Anteil zum benutzerindividuellen Einstellen von Bedien- und Benutzungselementen des Kraftfahrzeugs dient. Der letztere Anteil wird mit Hilfe einer Chipkarte gewonnen, die im Gehäuse 1 eingesteckt ist und in einem Speicher die Daten zum Einstellen der genannten Elemente enthält. Diese Daten werden beispielsweise in einer Werkstatt oder einer Kundendienststelle mit Hilfe eines geeigneten Schreib-/Lesegeräts in den Speicher bleibend eingegeben.

Die in Fig. 3 dargestellte Erweiterung der Sicherheitseinrichtung zeigt schematisch den Aufbau eines Gesamtsystems mit wechselseitigen Sende- und Empfangsmöglichkeit zwischen dem Sender 1', einem Kraftfahrzeug 11 sowie weiteren externen Einrichtungen. Bei letzterem handelt es sich beispielsweise um ein Schreib-/Lesegerät 12 in einer Werkstatt oder dgl..

Der Sender 1' besteht aus einem Teil 1, das dazu dient, den für die Benutzeridentifizierung erforderlichen Anteil des ausgesandten Codesignals festzulegen. Das Teil 1 enthält nunmehr neben einem Sende- auch einen Empfangsteil, das als kombiniertes Sende-/Empfangsteil (S/E-Teil) dargestellt ist. Ferner sind im Teil 1 die Tasten 7 bis 10 bzw. ihre nachgeschaltete Schaltelemente, ein nicht flüchtiger (NV-)Speicher sowie eine zugehörige Steuerung enthalten.

Der Sender 1' enthält ferner die Chipkarte 2, die ebenfalls mit einem Sende-/Empfangsteil, einem nicht flüchtigen Speicher sowie einer Steuerung versehen ist. Die Teile 1 und 2 tauschen untereinander Daten aus. Zwischen dem Sender 1' und dem Kraftfahrzeug 11 ist bidirektional ein Datenaustausch möglich. Damit werden einerseits die Daten des in den nicht flüchtigen Speicher der Teile 1 und 2 enthaltenen Daten zum Kraftfahrzeug hin übertragen und umgekehrt vom Kraftfahrzeug die in diesen Speichern enthaltenen Daten abgefragt bzw. aktualisiert. Die Aufteilung der Daten ist dabei zweckmäßigerweise so vorgenommen, daß in der Chipkarte 2 die benutzerindividuellen Daten gespeichert werden. Diese Daten können wiederum extern durch das Schreib/Lese-Gerät 12 eingegeben bzw. aktualisiert werden. Damit ist es möglich, benutzerindividuelle Daten bereits vor der erstmaligen Benutzung des Kraftfahrzeugs vorzugeben bzw. zwischen verschiedenen Benutzungen entsprechende Daten extern auszulesen und weiterzuverarbeiten. Auf diese Weise ist ein Höchstmaß von Komfort für den Fahrzeugbenutzer sowohl bei der Benutzung des Kraftfahrzeugs als auch vor und nach diesen Benutzungen möglich.

## Patentansprüche

1. Sicherheitseinrichtung für Kraftfahrzeuge mit einem tragbaren Sender (1') für ein drahtlos übertragbares Codesignal und einem im Kraftfahrzeug (11) angeordneten Empfänger (4a), der bei Empfang des richtigen Codesignals den Zustand von Diebstahlschutzeinrichtungen verändert und benutzerindividuell einstellbare Einrichtungen steuert, dadurch gekennzeichnet, daß der Teil des Codesignals, der der Steuerung der benutzerindividuell einstellbaren Einrichtungen dient, in einem elektronischen Speicher enthalten ist, der in einem separaten mechanischen Teil (2) des Senders (1') sitzt.

2. Sicherheitseinrichtung nach Anspruch 1, dadurch gekennzeichnet, daß der elektronische Speicher in einer Chipkarte (2) enthalten ist.

3. Sicherheitseinrichtung nach Anspruch 2, dadurch gekennzeichnet, daß die Chipkarte (2) vollständig in eine Öffnung (3) des Sender-Gehäuses (1) einschiebbar ist und innerhalb des Gehäuses (1) auslesbar ist.

4. Sicherheitseinrichtung nach einem der Ansprüche 1 bis 3, dadurch gekennzeichnet, daß der Sender (1') auch einen Empfänger und einen Speicher für ein Codesignal mit fahrzeug- und/oder benutzerspezifischem Dateninhalt besitzt, das vom Kraftfahrzeug (11) unmittelbar vor und/oder nach dem vom Sender (1') ausgesandten Codesignal ausgesandt wird.

## Claims

1. A safety system for motor vehicles, comprising a portable transmitter (1') for a wire-less transmittable code signal and a receiver (4a) which is disposed in the vehicle (11) and which, on receiving the correct code signal, alters the state of anti-theft devices and actuates devices adjustable individually for the user, characterised in that the part of the code signal for actuating devices adjustable individually for the user is contained in an electronic store disposed in a separate mechanical part (2) of the transmitter (1').

2. A safety system according to claim 1, characterised in that the electronic store is contained in a chip card (2).

3. A safety system according to claim 2, characterised in that the chip card (2) can be completely inserted into an opening (3) in the transmitter casing (1) and can be read out inside the casing (1).

4. A safety system according to any of claims 1 to 3, characterised in that the transmitter (1') also comprises a receiver and a store for a code signal containing data specific to the vehicle and/or user and transmitted by the vehicle (11) immediately before and/or after the code signal transmitted by the transmitter (1').

## Revendications

1. Dispositif de sécurité pour véhicules automobiles comportant un émetteur portatif (1') pour un signal codé transmissible sans fil et un récepteur (4a) placé dans le véhicule, qui modifie à la réception du signal codé exact l'état de dispositifs antivol et commande des dispositifs réglables individuellement pour l'utilisateur, caractérisé en ce que la partie du signal codé qui sert à la commande des dispositifs réglables individuellement pour l'utilisateur est contenue dans une mémoire électronique, qui est située dans une partie mécanique (2) séparée de l'émetteur (1').

2. Dispositif de sécurité selon la revendication 1, caractérisé en ce que la mémoire électronique est contenue dans une carte à puces (2).

3. Dispositif de sécurité selon la revendication 2, caractérisé en ce que la carte à puces (2) peut être insérée complètement dans une ouverture (3) du boîtier (1) de l'émetteur et peut être lue à l'intérieur du boîtier (1).

4. Dispositif de sécurité selon une des revendications 1 à 3, caractérisé en ce que l'émetteur (1') possède aussi un récepteur et une mémoire pour un signal codé avec un contenu de données spécifiques du véhicule et/ou de l'utilisateur, qui est émis par le véhicule (11) directement avant et/ou après le signal codé émis par l'émetteur (1').
